# EUROPÄISCHE PATENTSCHRIFT

(11) **EP 0 607 508 B1**
(45) Veröffentlichungstag und Bekanntmachung des Hinweises auf die Patenterteilung: **22.01.1997**
(21) Anmeldenummer: 93117288.6
(22) Anmeldetag: 26.10.1993
(51) Int. Cl.: E05F 7/08, E05F 17/00

(54) **T-förmige Umlenkvorrichtung für ein Gestänge, insbesondere eines Oberlichts**
T-shaped cornerguide for a bar, in particular of a skylight
Renvoi d'angle en forme de T pour une tige, en particulier d'un imposte

(30) Priorität: 19.01.1993 DE 9300605 U
(43) Veröffentlichungstag der Anmeldung: 27.07.1994
(73) Patentinhaber: Gretsch-Unitas GmbH Baubeschläge, D-71254 Ditzingen (DE)
(72) Erfinder: Renz, Walter, Dipl.-Ing. (FH), D-71254 Ditzingen (DE); Kayser, Bernd, D-71254 Ditzingen (DE)
(74) Vertreter: Dreiss, Fuhlendorf & Steimle Patentanwälte

(56) Entgegenhaltungen:
- DE-A- 2 754 242
- FR-A- 2 521 629

## Beschreibung

Die Erfindung bezieht sich auf eine T-förmige Umlenkvorrichtung für ein Gestänge, insbesondere für die Betätigung wenigstens eines Oberlichts gemäß dem Oberbegriff des Anspruchs 1.

Eine derartige, T-förmige Umlenkvorrichtung ist durch die DE-A-27 54 242 bekannt geworden. Es liegt die Aufgabe vor, eine gattungsgemäße Umlenkvorrichtung so weiterzubilden, daß ihr Aufbau einfacher, ihre Herstellung dadurch preiswerter und das optische Aussehen günstiger wird, wobei eine schnelle und einfache Umstellung von Rechts- auf Linksausführung und umgekehrt erreicht werden soll, was den Vorteil einer geringeren Lagerhaltung mit sich bringt.

Zur Lösung dieser Aufgabe wird erfindungsgemäß vorgeschlagen, die T-förmige Umlenkvorrichtung der eingangs beschriebenen Art gemäß dem kennzeichnenden Teil des Anspruchs 1 auszubilden.

Das T-förmige Vorrichtungsgehäuse gewährleistet ein schnelles und einfaches Umsetzen der Vorrichtung von Rechts- auf Linksausführung und umgekehrt. Bei der T-förmigen Umlenkvorrichtung sowohl der vorbekannten als auch dererfindungsgemäßen Art verlaufen die geometrischen Achsen der drei Kupplungselemente jeweils im Winkel zueinander, was allerdings nicht ausschließt, daß zwei der Kupplungselemente einen 180°-Winkel miteinander einschließen. Das ist sowohl beim vorbekannten Stand der Technik als auch beim Ausführungsbeispiel der vorliegenden Erfindung tatsächlich der Fall. Demzufolge verläuft die geometrische Achse des dritten oder mittleren Kupplungselements quer, vorzugsweise senkrecht zur gemeinsamen geometrischen Achse der beiden einen 180°-Winkel einschließenden anderen Kupplungselemente (strene T-Form). Bei einer strengen T-Form verlaufen selbstverständlich zwei oder drei Kupplungselemente koaxial zueinander und das dritte steht senkrecht zu der gemeinsamen geometrischen Achse der beiden anderen Kupplungselemente. Durch die Verwendung eines T-förmigen Vorrichtungsgehäuses ergibt sich ein optisch günstiges Aussehen, welches bei derartigen Beschlägen grundsätzlich von Bedeutung ist und nicht selten über den wirtschaftlichen Erfolg eines solchen Beschlags entscheidet. Hierbei darf nicht übersehen werden, daß diese Umlenkvorrichtung in aller Regel auf den festen Rahmen aufgesetzt und nicht in diesen eingelassen wird.

Dadurch, daß das Vorrichtungsgehäuse im Querschnitt etwa U-förmig ausgebildet ist, wird ein gefälliges Erscheinungsbild erreicht, und es ergibt sich der weitere Vorteil, daß die Verbindungselemente durch die Gehäusewände abgestützt, geführt und abgedeckt werden können.

Man verwendet solche Umlenkvorrichtungen vorzugsweise in Verbindung mit sogenannten Oberlichtern. Dabei sind sie Bestandteil des Oberlichtöffners. Ein Kupplungselement ist mit dem Antrieb verbunden und wird durch letzteren zum Öffnen des oder der Oberlichter oder eines sonstigen schwenk- oder klappbaren Elements in der einen Richtung, bspw. nach oben hin verschoben, während dann eine Verschiebung in Gegen- bzw. Abwärtsrichtung das Schließen des oder der Flügel oder dgl. bewirkt. Dabei hat das Hineinschieben des einen Kupplungselements in das Vorrichtungsgehäuse ein Herausschieben der beiden anderen Kupplungselemente zur Folge, wobei diese Verschiebebewegungen in der Regel über weiterführende Elemente, bspw. Anschlußstangen auf eine bzw. je eine Betätigungseinrichtung für die Flügelöffnung bzw. -schließung ausgenutzt wird.

Wie die Ausführungsbeispiele zeigen, kann man die T-förmige Umlenkvorrichtung gewissermaßen als Kraftverzweigung ausnutzen, um durch jedes der austretenden Kupplungselemente auf eine Ausstellschere oder dgl. je eines Oberlichts im öffnenden oder im schließenden Sinne einzuwirken. Stattdessen kann man aber die Verzweigung auch dazu ausnutzen, an einem Flügel gleichzeitig links und rechts das Öffnen und Schließen zu bewirken. In diesem Falle handelt es sich um einen kippbaren oder um eine obere Querachse klappbaren Flügel. Wenn jedoch der Kraftangriff am oberen und unteren Querholm des Flügels erfolgt, so läßt sich damit ein drehbarer Flügel öffnen und schließen.

Durch die erfindungsgemäße Ausbildung aller drei Kupplungselemente in identischer Weise läßt sich die Stückzahl der Kupplungselemente bei der Serienfertigung verdreifachen und dies führt selbstverständlich in bekannter Weise zu einer Verringerung der Herstellungskosten. Außerdem ist die Montage dadurch einfacher, daß man nicht zwischen unterschiedlich ausgebildeten Kupplungselementen unterscheiden muß.

Um die Umstellung von Rechts- auf Linksausführung schnell und problemlos vornehmen zu können bzw. bei der Serienfertigung aus den gleichen Elementen wahlweise eine Rechts- oder eine Linksausführung zusammensetzen zu können, müssen das Führungsteil und die Verbindungselemente für jeweils zwei Kupplungselemente in jeweils zwei verschiedenen Einbaulagen in das Vorrichtungsgehäuse einsetzbar sein. Bei einem flexiblen Verbindungselement ist das Umstellen von Rechts- auf Linksausführung in aller Regel kein Problem. Bevorzugterweise ist das Antriebs-Kupplungselement mit jedem der Abtriebs-Kupplungselemente über ein zwischengeschaltetes Verbindungselement direkt antriebsverbunden.

Eine Weiterbildung der Erfindung ergibt sich aus Anspruch 2. Weil das dort erwähnte erste Verbindungselement lösbar mit seinen beiden Kupplungselementen gekuppelt ist, kann man es zur Umstellung von Rechts- auf Linksausführung beidendig abkuppeln, anschließend umsetzen und daraufhin wieder ankuppeln. Sinngemäßes gilt natürlich für die Erstmontage.

Selbstverständlich muß auch das zweite Verbindungselement umgesetzt oder "umgestellt" werden und desweiteren ist ein Umsetzen oder eine entsprechende Erstmontage auch des Führungsteils notwendig.

Dem Ziel eines optisch günstigeren, gefälligen Aussehens dient auch eine bevorzugte Variante der Erfindung, welche Anspruch 3 zu entnehmen ist. Das dort erwähnte Abdeckelement ist in bevorzugter aber auch bekannter Weise schnappend oder rastend mit dem Vorrichtungsgehäuse verbunden. Dies erleichtert und beschleunigt die Montage und Demontage, verbilligt die Konstruktion insgesamt und trägt in erheblicher Weise zum ästhetisch vorteilhaften Aussehen bei.

Eine besonders bevorzugte Ausführungsform der Erfindung ergibt sich aus Anspruch 6. Das erste Verbindungselement verläuft demgemäß unmittelbar seitlich neben dem einen Trum des winkelförmigen zweiten Verbindungselements und bildet zugleich einen Teil der Längsführung hierfür. Außerdem verläuft es auch parallel zum benachbarten U-Schenkel des Vorrichtungsgehäuses, an welchem es beim Betätigen der Vorrichtung entlanggleitet. Zwischen dem ersten und dem zweiten Verbindungselement findet keine Relativverschiebung, sondern lediglich im Endbereich eine Annäherung oder Entfernung statt. Auf der gegenüberliegenden Seite wird die Längsführung durch die zweite U-Seitenwand des Vorrichtungsgehäuses gebildet. Im übrigen sind die freien Enden, wie das Ausführungsbeispiel zeigt, in gleicher Richtung abgewinkelt, wodurch insgesamt ein etwa U-förmiges Teil mit breiter Basis entsteht. Die Länge der Abwinklungen ist so gewählt, daß das erste Verbindungselement gleichzeitig an den Innenflächen beider U-Schenkel des Vorrichtungsgehäuses geführt ist.

Das Zusammenfügen und Trennen des ersten Verbindungselements mit seinen beiden Kupplungselementen geht dadurch besonders vorteilhaft vonstatten, daß die Kupplungshälften Gabeln sind, die in eine Umfangsnut des zugeordneten Kupplungselements eingreifen. Man schiebt einfach das erste Verbindungselement quer zur Längsachse der beiden Kupplungselemente auf diese auf oder umgekehrt, wobei dann die Gabeln über den an der Umfangsnut reduzierten Querschnitt des jeweiligen Kupplungselement geschoben werden und dadurch die zug- und schubfeste Verbindung schaffen.

Eine weitere Ausgestaltung der Erfindung ist Anspruch 8 entnehmbar. Das Führungsteil befindet sich seitlich unmittelbar neben einer der beiden U-Wände des T-Längsstücks des Vorrichtungsgehäuses und bildet dadurch die eine Seite der Längsführung für das dritte Kupplungselement und den eingreifenden Teil des ersten Verbindungselements. Durch einfaches Umsetzen und damit Zuordnen zur anderen U-Wand erreicht man die Umstellung von Rechts- auf Linksausführung und umgekehrt bzw. die beabsichtigte Montageart.

Wenn, wie beim Ausführungsbeispiel vorgesehen, das Abdeckelement in vorteilhafter Weise kürzer ist als der von ihm übergriffene Teil des Vorrichtungsgehäuses bzw. dessen T-Querschenkel, so ergibt sich hieraus eine vorteilhafte Weiterbildung der Erfindung, welche darin besteht, daß sich an die Enden des Abdeckelements Verlängerungsabdeckelemente gleichen Querschnitts anschließen können, die vorzugsweise auch eine Anschlußstange oder dgl. übergreifen. Auf diese Weise erhält man eine optisch vorteilhafte, technisch sichere und gegen Verschmutzung geschützte Abdeckung des gesamten Antriebs eines oder mehrerer mit dieser Umlenkvorrichtung ausgestatteter Fenster, insbesondere Oberlichter. Diese Ausgestaltung bietet im übrigen die Möglichkeit, alle Abdeckelemente aufzuklipsen. Wie das Ausführungsbeispiel zeigt, kann man insbesondere einen gleichen Querschnitt für sämtliche Teile des Antriebs auf diese Art und Weise sicherstellen. Im übrigen dient auch das Merkmal des Anspruchs 15 in sehr zweckmäßiger Art dieser Bestrebung.

Der Antrieb ist in sehr vorteilhafter aber auch bekannter Weise ein Handhebel, ein Kurbelgetriebe oder ein Motor, vorzugsweise ein Elektromotor.

Weitere vorteilhafte Ausbildungen und hieraus resultierende Vorteile ergeben sich aus den Unteransprüchen sowie der nachfolgenden Beschreibung eines Ausführungsbeispiels.

Die Erfindung zeigt dieses Ausführungsbeispiel der Erfindung. Hierbei stellen dar:
- Figur 1: eine Draufsicht auf die geöffnete T-förmige Umlenkvorrichtung;
- Figur 2: in einer Schrägbilddarstellung ein Abdeckelement dieser Umlenkvorrichtung;
- Figur 3: etwas schematisiert eine Draufsicht auf zwei Oberlichter, die mit Hilfe der erfindungsgemäßen T-förmigen Umlenkvorrichtung mittels eines einzigen Antriebs gleichzeitig geöffnet und geschlossen werden können;
- Figur 4: eine dementsprechende Darstellung lediglich eines einzigen Flügels, vorzugsweise eines Kippflügels, bei welchem die Antriebskraft mit Hilfe der erfindungsgemäßen T-förmigen Umlenkvorrichtung verzweigt wird, so daß eine Krafteinleitung an zwei gegenüberliegenden Seiten eines Flügels möglich ist.

Die T-förmige Umlenkvorrichtung besteht im wesentlichen aus einem Vorrichtungsgehäuse 1 mit T-förmiger Gestalt, drei in vorteilhafter Weise gleich ausgebildeten Kupplungselementen 2, 3 und 4, einem Führungsteil 5 sowie zwei Verbindungselementen 6 und 7, wobei letzteres als flexibles Umlenkelement ausgebildet ist. Bevorzugterweise handelt es sich dabei gemäß Fig. 1 um eine Kette. Sie verbindet die Kupplungselemente 3 und 4 miteinander, während das Verbindungselement 6 die Antriebsverbindung zwischen dem Kupplungselement 4 und dem Kupplungselement 2 herstellt. Beim Ausführungsbeispiel ist vorgesehen, daß das Kupplungselement 4 das Antriebs-Kupplungselement ist, an welchem eine Kraft im Sinne des Pfeils 8 oder in Gegenrichtung aufgegeben wird. Im Falle einer Krafteinleitung in Pfeilrichtung 8 wird diese über das Verbindungselement 7 auf das Kupplungselement 3 übertragen, welches in Pfeilrichtung 9 ausfährt. Zugleich wird die Kraft in Pfeilrichtung 8 über das Verbindungselement 6 auch auf das Kupplungselement 2 aufgegeben, welches dann in Pfeilrichtung 10 verschoben wird. In Fig. 3 ist die T-förmige Umlenkvorrichtung 11 zu sehen. Desweiteren erkennt man in den Figuren 3 und 4 in schematischer Darstellung einen Antrieb 12, wobei es sich bevorzugterweise um einen Handhebel, ein Kurbelgetriebe oder auch einen elektrischen Antriebsmotor handeln kann. Wenn man den Antrieb 12 betätigt, so führt dies zu einem Verschieben einer Treibstange 13 in Pfeilrichtung 14. Diese Kraft wird auf das nach unten vorstehende Kupplungselement 4 übertragen, welches sich dann im Sinne des Pfeils 8 der Fig. 1 bewegt. Infolgedessen wird das Kupplungselement 3 nach rechts verschoben, was eine Verschiebung einer weiteren Treibstange 15 von links nach rechts zur Folge hat. Sie wirkt auf eine bekannte Ausstellschere 16 oder dgl. ein, welche ein Kippen eines Flügels 18 um seine schematisch eingezeichnete untere horizontale Kippachse 17 bewirkt. Über dem unteren Flügel 18 befindet sich ein oberer Flügel 23, wobei es sich bevorzugterweise um sogenannte Oberlichter handelt. Die Verschiebebewegung der Treibstange 13 wird über das Kupplungselement 2 der T-förmigen Umlenkvorrichtung 11 auf eine dritte Treibstange 19 übertragen, welche über eine Eckumlenkung 20 eine vierte Treibstange 21, welche parallel zur Treibstange 15 verläuft, von links nach rechts verschiebt. Eine weitere Ausstellschere 22 bewirkt somit ein zum Flügel 18 synchrones Öffnen und Schließen bzw. Kippen des Oberflügels 23 um die Kippachse 24.

Aus Fig. 4 ersieht man, daß man die T-förmige Umlenkvorrichtung 11 auch dazu ausnutzen kann, einen Flügel 25a, wobei es sich wiederum um einen Flügels eines Oberlichts handeln kann, durch beidseitigen Kraftangriff zu öffnen und zu schließen. Von der T-förmigen Umlenkvorrichtung 11 werden die Treibstangen 25 und 26 angetrieben. Über eine Eckumlenkung 27 wird die Betätigungskraft der Treibstange 25 an eine weitere Treibstange 28 übertragen, welche parallel zur Treibstange 26 verläuft. Beim Flügel 25 finden Ausstellscheren 29 und 30 Verwendung, wobei jede einem Vertikalholm des Flügels 25a zugeordnet ist. Man erreicht hierdurch in bekannter Weise einer größere Ausstellweite des Flügels 25a, als dies mit den bekannten Ausführungen der oben angreifenden Ausstellscheren oder Ausstellvorrichtungen 16 und 22 möglich ist. Es ist leicht einzusehen, daß man die Ausstellscheren auch oben und unten am Flügel anbringen und dadurch ein Flügel um eine vertikale Achse gedreht werden kann. Auch hierzu ist die erfindungsgemäße T-förmige Umlenkvorrichtung bestens geeignet.

Die drei Kupplungselement 2, 3 und 4 bestehen beim Ausführungsbeispiel in sehr vorteilhafter Weise aus einem im Querschnitt insbesondere kreisrunden Schaft 31 und einem verdickten Kopf 32. Dieser ist mit einer in axialer Richtung offenen Aufnahme 33 versehen, in welche eine Treibstange z.B. die Treibstange 15 eingesteckt wird. Sie wird darin mit Hilfe einer Klemmschraube 34 lösbar festgehalten. Am kopfabgewandten Ende des Schafts 31 befindet sich eine Umfangsnut 35. Außerdem ist das freie Ende abgeflacht, so daß lediglich noch ein mittiger Steg 36 übrig bleibt, welcher im Falle eines als Kette ausgebildeten Verbindungselements 7 zwischen zwei Kettenlaschen greift. Die Verbindung erfolgt über einen Bolzen 37 bzw. 38.

Beim Ausführungsbeispiel findet ein T-förmiges Vorrichtungsgehäuse 1 Verwendung. Grundsätzlich beinhaltet aber die erfindungsgemäße Umlenkvorrichtung ein Gehäuse mit drei Gehäusearmen, wobei jeweils zwei benachbarte Arme einen spitzen, einen stumpfen oder einen rechten Winkel miteinander einschließen. Es ist also ein Sonderfall, wenn zwei der Arme des Gehäuses in Verlängerung voneinander stehen, sie also einen Winkel von 180° einschließen, so daß die diesen Armen zugeordneten Kupplungselemente (z.B. 2 und 4) in Verlängerung voneinander angeordnet sind oder anders ausgedrückt miteinander fluchten. Desweiteren ist es gemäß Fig. 1 ein Sonderfall, wenn der dritte Arm zu den beiden miteinander fluchtenden anderen Armen senkrecht verläuft, so daß insgesamt das erwähnte T-förmige Vorrichtungsgehäuse entsteht.

Bei einem T-förmigen Vorrichtungsgehäuse kann gemäß Fig. 1 das die beiden fluchtenden Kupplungselemente 2 und 4 kuppelnde Verbindungselement 6 starr sein. Weil aber die Bewegung vom Kupplungselement 4 auf das Kupplungselement 3 umlenkt wird, muß das Verbindungselement 7 dementsprechend flexibel sein. Auf jeden Fall müssen beide Zug- und Druckkräfte übertragen können. Dies ist bei einem flexiblen Verbindungselement in Form einer Kette ohne weiteres möglich, wenn sie in einer Längsführung verläuft. Diese Längsführung wird durch die Wand 39 das Gehäuse 1 und das Verbindungselement 6 einerseits sowie die hierzu winklig stehende Wand 40 des Gehäuses 1 und den stegförmigen Teil des Führungsteils 5 gewährleistet. Das Vorrichtungsgehäuse 1 hat einen U-förmigen Querschnitt, wobei die beiden U-Schenkel jeweils nach oben weisen. Parallel zur Wand 39, also dem einen U-Schenkel, verläuft der U-Schenkel 41, an welchem das Verbindungselement 6 flach anliegt bzw. entlanggleiten kann. Der zum U-Schenkel 40 parallele U-Schenkel ist mit 42 bezeichnet.

Die seitliche Längsführung für das abgewinkelte Trum des Verbindungselements 7 wird, wie bereits erwähnt, durch den U-Schenkel 40 einerseits und den flachen Steg oder die flache Schiene 43 des Führungsteils 5 andererseits gebildet. In der durch diese Seitenwände und den Boden des U-Profils gebildeten Führung ist natürlich auch der Schaft 31 des Kupplungselements 3 verschiebbar. An die flache Schiene 43 des Führungsteils 5 schließt sich ein verdicktes Ende an. Dessen gegen das Verbindungselement weisende Fläche sowie die gerade Fortsetzungsfläche der flachen Schiene 43 bilden eine Führungswand 44 für das Verbindungselement 7. Demnach besteht also die Führungswand aus einem geradlinigen Wandteil und einem sich unmittelbar daran anschließenden bogenförmigen Wandteil, der vorzugsweise stetig in die Innenfläche des Verbindungselements 6 übergeht.

Das erste Verbindungselement 6 besteht, wie mehrfach erwähnt, aus einer im wesentlichen flachen Schiene mit abgewinkelten freien Enden 45 und 46. Diese sind in Form von Gabeln ausgebildet, wobei die Gabelzinken parallel zur Bildebene verlaufen. Damit verläuft dann auch der durch die Gabelzinken gebildete randoffene Schlitz parallel zur Blattebene. Die Gabeln umfassen das zugeordnete Kupplungselement 2 bzw. 4 an der Engstelle ihres Schafts, d.h. jede Gabel umfaßt den Schaft an der Umfangsnut 35. Dadurch wird dann die zug- und druckfeste Verbindung zwischen dem ersten Verbindungselement 6 und dem jeweiligen Kupplungselement 2 bzw. 4 geschaffen. Andererseits läßt sich aber diese Verbindung schnell lösen.

Die lösbare Verbindung zwischen dem ersten Verbindungselement 6 und den beiden Kupplungselementen 2 und 4 sowie die abnehmbare Montage des Führungsteils 5 in Verbindung mit dem flexiblen Verbindungselement 7 gewährleistet ein rasches Umstellen der T-förmigen Umlenkvorrichtung 11 von einer Rechts- auf eine Linksausführung und umgekehrt. Anders ausgedrückt kann man unter Verwendung sämtlicher Teile dieser Vorrichtung wahlweise eine Rechtsausführung oder eine Linksausführung herstellen. Dies vereinfacht und verbilligt die Lagerhaltung. Außerdem werden durch die größere Stückzahl bei einer Serienfertigung die Kosten gesenkt und schließlich verbilligt sich auch die Montage, weil nicht mehr besonders darauf geachtet werden muß, ob nun ein bestimmtes Teil zu einer Rechts- oder einer Linksausführung gehört.

Das Führungsteil 5 muß wie bereits angedeutet abnehmbar montiert sein oder anders ausgedrückt, bezüglich der Symmetrieebene 47 spiegelbildlich montiert werden können. Man erreicht dies dadurch, daß sich am verdickten Ende 48 ein Verankerungsstift 49 befindet, der durch Reibung in seiner Aufnahmebohrung gehalten ist. Er ragt in Fig. 1 nach unten heraus und greift dabei in eine entsprechende Aufnahmebohrung am Mittelsteg des U-Profils des Vorrichtungsgehäuses 1 ein. Weil sich aber diese Bohrung aus Platzgründen seitlich der Symmetrieebene 47 befindet muß beim Umsetzen des Führungsteils 5 bzw. beim Bilden einer Linksausführung symmetrisch zur Symmetrieebene 47 noch eine zweite symmetrisch angeordnete Aufnahmebohrung für den Verankerungsstift 49 vorhanden sein. Bei symmetrischer Anordnung des Stifts reicht selbstverständlich eine einzige Bohrung aus, jedoch hat das gezeichnete Ausführungsbeispiel den Vorteil besonders kompakt zu sein. Der Verankerungsstift 47 kann durch seine Bohrung so weit hindurchgeschoben werden, daß er nicht die in Fig. 1 untere Seite überragt, sondern die in der Zeichnung zu sehende Oberseite. Wenn man das Führungsteil 5 dann um 180° wendet und der Wand 40 zuordnet, so entspricht dies einer Montage für eine Linksausführung, wenn man unterstellt, daß in Fig. 1 eine Rechtsausführung gezeichnet ist. Lediglich der Ordnung halber wird noch angefügt, daS im Falle einer Linksausführung die Kette dem in Fig. 1 nach oben weisenden T-Schenkel zugeordnet wird. Das Verbindungselement 6 bleibt dem durchgehenden U-Schenkel 41 bei Links- und Rechtsausführung zugeordnet.

Das in Fig. 1 linke verdickte Ende 48 wird wie erläutert, mit Hilfe des Verankerungsstifts 49 am Übergang vom T-Querstück 50 zum T-Längsstück 51 des Vorrichtungsgehäuses 1 gehalten. Zu einer sicheren Verankerung bedarf es aber auch noch eines Festhaltens des in Fig. 1 rechten Endes des Führungsteils 5. Am freien Schenkelende des T-Längsstücks 51 befinden sich zwei gegen den verdickten Kopf 32 hin randoffene Aufnahmen 52, 53, die senkrecht zur Bildebene betrachtet etwa der Stegmitte der U-Schenkel 40 und 42 zugeordnet sind. Am rechten Ende des Führungsteils 5 ist eine quer vorstehende Nase 54 angebracht, die je nach Montageart der Vorrichtung 11 in eine der beiden Aufnahmen 52, 53 eingreift. Bei der gezeichneten Rechtsausführung der Vorrichtung greift die Nase 54 z.B. in die randoffene Aufnahme 52 ein. Aus dem Vorstehenden ergibt sich indirekt, daß das Führungsteil 5 vor dem Kupplungselement 3 mit dem Verbindungselement 7 montiert werden muß.

Fig. 2 zeigt ein im Querschnitt U-förmiges Abdeckelement 55. Es wird von oben her auf das Vorrichtungsgehäuse 1 aufgesetzt, wodurch das T-Querstück 50 übergriffen wird. Eine Ausnehmung 56 ermöglicht das Aufstecken. Beim Ausführungsbeispiel ist vorgesehen, daß das Abdeckelement 50 kürzer ist als das T-Querstück 50, so daß dessen beide Enden nicht übergriffen werden. Selbstverständlich werden aber auch diese Enden abgedeckt und zwar mit Hilfe von Verlängerungsabdeckelementen 57 und 58 (Fig. 3). Auf das T-Längsstück 51 des Vorrichtungsgehäuses 1 wird selbstverständlich auch ein Abdeckelement aufgesetzt, welches durchaus auch zweiteilig sein kann, wie Fig. 3 der Zeichnung zeigt. Dort sind Abdeckelemente 59 und 60 zu sehen.

Es ist leicht vorstellbar, daß man die Eckumlenkung 20 der Fig. 3 durch eine weitere T-förmige Umlenkvorrichtung 11 ersetzt und damit noch einen über dem Flügel 23 befindlichen dritten Flügel und ggf. noch weitere darüber angeordnete Flügel mittels des Antriebs 12 gleichzeitig öffnet und schließt. Dementsprechend kann man selbstverständlich die Eckumlenkung 27 der Fig. 4 durch eine erfindungsgemäße T-förmige Umlenkvorrichtung 11 ersetzten, um dadurch wenigstens einen seitlich des Flügels 25 angeordneten weiteren Flügel synchron öffnen und schließen zu können. Man kann bei zwei nebeneinander angeordneten Flügeln den Antrieb zwischen diese legen. Die Krafteinleitung erfolgt dann über das dritte Kupplungselement 3. Das erste und das zweite Kupplungselement 4 bzw. 2 sind dann Abtriebselemente. Dies ist möglich, weil die Öffner- oder Ausstellscheren (z.B. 16 und 22 in Fig. 3) sowohl von rechts wie von links mit den Treibstangen verbunden werden können. An einer Schere erfolgt dann der Antrieb schiebend und an der anderen ziehend.

Wie bereits angedeutet können sämtliche Abdeckelemente und Verlängerungs-Abdeckelemente rastend oder schnappend gehalten werden, wobei die Verbindung in Anlehnung an die DE-PS 27 54 242 ausgebildet sein kann.

## Patentansprüche

1. T-förmige Umlenkvorrichtung (11) für ein Gestänge, insbesondere für die Betätigung wengistens eines Oberlichts (18, 23, 25a), mit drei bewegungsmäßig verbundenen, jeweils im Winkel zueinander angeordneten, vorzugsweise in einer gemeinsamen Ebene verschiebbaren Kupplungselementen (2, 3, 4), von denen eines mit einem Antrieb (12) kuppelbar ist, während die beiden anderen Abtriebs-Kupplungselemente (2, 3) sind, wobei desweiteren das Antriebs-Kupplungselement (4) mit jedem Abtriebs-Kupplungselement (2, 3) mittels je eines in einem Vorrichtungsgehäuse (1) geführten Verbindungselements (6, 7) antriebsverbunden ist, wobei eines der Verbindungselemente (6, 7) als flexibles Umlenkelement ausgebildet ist, **dadurch gekennzeichnet**, daß alle drei Kupplungselemente (2, 3, 4) identisch ausgebildet und zwei der Kupplungselemente (2, 4) mittels eines der beiden Verbindungselemente (6) lösbar antriebsverbunden sind, und daß das Vorrichtungsgehäuse (1) eine entsprechend den im Winkel zueinander angeordneten Kupplungselementen T-förmige Gestalt aufweist und im Querschnitt etwa U-förmig und von einem Abdeckelement (55) abdeckbar ist und daß das Vorrichtungsgehäuse (1) mit einem zwischen Rechts- und Linksausführung umsetzbaren, eine bogenförmige Führungswand (44) für das flexible Umlenkelement (7) bildenden Führungsteil (5) ausgestattet ist.

2. Vorrichtung nach Anspruch 1, dadurch gekennzeichnet, daß ein erstes Kupplungselement (4) mittels eines ersten Verbindungselements (6) starr aber beidendig lösbar mit einem zweiten, mit dem ersten Kupplungselement (4) fluchtenden Kupplungselement (2) verbunden ist, und daß das erste Kupplungselement (4) mit einem dritten, quer zu den beiden anderen Kupplungselementen (2, 4) verschiebbaren Kupplungselement (3) über das zweite, flexible Verbindungselement (7) antriebsverbunden ist.

3. Vorrichtung nach wenigstens einem der vorhergehenden Ansprüche, dadurch gekennzeichnet, daß das Abdeckelement (55) eine im Querschnitt U-förmige Schiene ist, welche mit ihren U-Schenkeln die U-Schenkel des T-Querstücks (50) außen über wenigstens eine Teillänge übergreift, wobei der eine U-Schenkel des Abdeckelements (55) im Bereich des T-Längsstücks (51) mit einer dessen Querschnitt entsprechenden Ausnehmung (56) versehen ist.

4. Vorrichtung nach Anspruch 2 oder 3, dadurch gekennzeichnet, daß das erste und das dritte Kupplungselement (4, 3) jeweils fest mit dem zweiten Verbindungselement (7) verbunden sind.

5. Vorrichtung nach wenigstens einem der vorhergehenden Ansprüche, dadurch gekennzeichnet, daß das zweite, als flexibles Umlenkelement ausgebildete Verbindungselement (7) eine Kette, ein Federband oder dgl. Schub- und Zugkräfte übertragendes Element ist.

6. Vorrichtung nach wenigstens einem der vorhergehenden Ansprüche, dadurch gekennzeichnet, daß das erste Verbindungselement (6) eine im Vorrichtungsgehäuse (1) seitlich neben dem parallellaufenden Trum des zweiten Verbindungselements (7) angeordneten flache, insbesondere eine Längsführung bildende Schiene mit abgewinkelten freien Enden (45, 46) ist, wobei die abgewinkelten Enden Kupplungshälften für jeweils ein Kupplungselement (2 bzw. 4) bilden.

7. Vorrichtung nach Anspruch 7, dadurch gekennzeichnet, daß die Kupplungshälften (45, 46) Gabeln sind, die in eine Umfangsnut (35) des zugeordneten Kupplungselements (2,4) eingreifen.

8. Vorrichtung nach wenigstens einem der vorhergehenden Ansprüche, dadurch gekennzeichnet, daß das Führungsteil (5) eine flache Schiene (43) ist, deren eine, dem zweiten Verbindungselement (7) zugekehrte Fläche eine Führungswand (44) für letzteres bildet, die aus einem geradlinigen Wandteil und einem sich unmittelbar daran anschließenden bogenförmigen Wandteil besteht.

9. Vorrichtung nach Anspruch 8, dadurch gekennzeichnet, daß sich im Bereich des bogenförmigen Wandteils ein Verankerungsstift (49) befindet, der sich parallel zur Führungswand (44) erstreckt und gegen einen Reibungswiderstand in seiner Aufnahmebohrung verschiebbar ist.

10. Vorrichtung nach Anspruch 9, dadurch gekennzeichnet, daß der Verankerungsstift (49) in Abhängigkeit von der Montage der Vorrichtung (1) an einem Fensterrahmen oder dgl. - Rechts- oder Lingsausführung - in eine von zwei Aufnahmebohrungen am U-Mittelsteg der U-förmigen Schiene des Vorrichtungsgehäuses (1) eingreift.

11. Vorrichtung nach wenigstens einem der Ansprüche 8 bis 10, dadurch gekennzeichnet, daß sich am nach außen weisenden Ende des Führungsteils (5) eine quer vorstehende Nase (54) oder dgl. befindet, die zur Bildung einer Rechts - oder Linksausführung wahlweise in eine von zwei einander gegenüberliegenden Aufnahmen (52, 53) am freien Ende des T-Längsstücks (51) des Vorrichtungsgehäuses (1) in axialer Richtung eingreift.

12. Vorrichtung nach wenigstens einem der Ansprüche 8 bis 11, dadurch gekennzeichnet, daß die Kupplungselemente (2 bis 4) im wesentlichen aus einem, vorzugsweise im Querschnitt kreisrunden, mit der Umfangsnut (35) versehenen Schaft (31) und einem verdickten Kopf (32) zur Aufnahme einer Anschlußstange (z.B. 15) oder dgl. bestehen.

13. Vorrichtung nach Anspruch 12, dadurch gekennzeichnet, daß der verdickte Kopf (32) mit einer axialen Aufnahme (33) und einer quer zu deren Längsachse angeordneten Klemmschraube (34) versehen ist.

14. Vorrichtung nach wenigstens einem der vorhergehenden Ansprüche, dadurch gekennzeichnet, daß sich an die Enden des Abdeckelements (55) Verlängerungs-Abdeckelemente (57, 58) gleichen Querschnitts anschließen, die vorzugsweise auch eine Anschlußstange (z.B. 13, 19) oder dgl. übergreifen.

15. Vorrichtung nach wenigstens einem der vorhergehenden Ansprüche, dadurch gekennzeichnet, daß auch das T-Längsstück (51) des Vorrichtungsgehäuses (1) von einem insbesondere im Querschnitt U-förmigen Abdeckelement (59) übergriffen ist, welches vorzugsweise zugleich auch ein Abdeckelement für eine Treib- oder Anschlußstange (15) oder dgl. bildet.

16. Vorrichtung nach wenigstens einem der vorhergehenden Ansprüche, dadurch gekennzeichnet, daß der Antrieb (12) ein Handhebel, ein Kurbelgetriebe oder ein Motor, insbesondere Elektromotor ist.

## Claims

1. A T-shaped corner guide (11) for a bar, in particular for activating at least one skylight (18, 23, 25a) with three movably connected coupling elements (2, 3, 4) disposed at angles in respect to each other and preferably displaceable on a common level, one of which can be connected with a drive (12), while the other two are are power take-off elements (2, 3), wherein the drive coupling element (4) is drivingly connected with each power take-off element (2, 3) by means of respectively one connecting element (6, 7) guided in a device housing (6, 7), wherein one of the connecting elements (6, 7) is embodied as a flexible deflection element, characterized in that all three coupling elements (2, 3, 4) are identically designed and two of the coupling elements (2, 4) are releasably-drivingly connected by means of one of the two connecting elements (6), and that the device housing (1) has a T-shape corresponding to the coupling elements disposed at angles in respect to each other, is approximately U-shaped in cross section and can be covered by means of a cover element (55), and that the device housing (1) is equipped with a guide element (5), which can be reversed between a right and a left guidance and forms an arc-shaped guide wall (44) for the flexible deflection element (7).

2. The device in accordance with claim 1, characterized in that a first coupling element (4) is connected rigidly, but releasably at both ends, by means of a first connecting element (6) with a second coupling element (2) aligned with the first coupling element (4), and that the first coupling element (4) is driveably connected with a third coupling element (3), which can be displaced transversely in respect to the other coupling elements (2, 3), via the second, flexible connecting element (7).

3. The device in accordance with at least one of the preceding claims, characterized in that the cover element (55) is a rail which is U-shaped in cross section. which on the outside extends with its U-shaped legs at least partially over the U-shaped legs of the T-shaped transverse part (50), wherein the one U-shaped leg of the cover element (55) is provided in the area of the T-shaped longitudinal piece (51) with a recess (56) corresponding to the cross section of the latter.

4. The device in accordance with claim 2 or 3, characterized in that the respectively first and third coupling elements (4, 3) are rigidly connected with the second connecting element (7).

5. The device in accordance with ate least one of the preceding claims, characterized in that the second connecting element (7) embodied as a flexible reversing element is an element in the shape of a chain, a spring band or the like, which transfers thrusting or pulling forces.

6. The device in accordance with at least one of the preceding claims, characterized in that the first connecting element (6) is a flat rail, disposed in the guide housing (1) extending laterally next to the parallel extending surface of the second connecting element (7) and in particular forms a longitudinal guide with angled free ends (45, 46), wherein the angled ends constitute coupling halves for respectively one coupling element (2 or 4).

7. The device in accordance with claim 7, characterized in that the coupling halves (45, 46) are forks which engage a circumferential groove (35) of the associated coupling element (2, 4).

8. The device in accordance with at least one of the preceding claims, characterized in that the guide element (5) is a flat rail (43), one of whose surfaces facing the second connecting element (7) constitutes a guide wall for the latter and consists of a straight wall element and an immediately following curved wall element.

9. The device in accordance with claim 8, characterized in that an anchor pin (49) is located in the area of the curved wall element which extends parallel with the guide wall (44) and can be displaced in its receiving bore against a frictional resistance.

10. The device in accordance with claim 9, characterized in that the anchor pin (49)engages one of two receiving bores in the U-shaped center piece of the U=shaped rail of the device housing (1) as a function of the assembly of the device (1) on a window frame or the like - right or left construction -.

11. The device in accordance with at least one of claims 8 to 10, characterized in that a transversely projecting stud (54) or the like is located on the outward-pointing end of the guide element (5) which, for forming a right or left construction, in the axial direction selectively engages one of two oppositely located receptacles (52, 53) at the free end of the T-shaped longitudinal piece (51) of the device housing (1).

12. The device in accordance with at least one of claims 8 to 11, characterized in that the coupling elements (2 to 4) essentially consist of a shaft (31), preferably circular in cross section, and are provided with the circumferential groove (35) and with an enlarged head (32) for receiving a connecting rod (for example 15) of the like.

13. The device in accordance with claim 12, characterized in that the enlarged head (32) is provided with an axial receiver (33) and a clamping screw (34) disposed transversely in respect to the latter.

14. The device in accordance with at least one of the preceding claims, characterized in that extension covering elements (57, 58) of the same cross section follow the ends of the cover element (55) and preferably also extend over a connecting rod (for example 13, 19) or the like.

15. The device in accordance with at least one of the preceding claims, characterized in that the T-shaped longitudinal piece (51) of the device housing (1) is also covered bya cover element (59), which in particular is U-shaped in cross section and preferably also simultaneously constitutes a cover element for a drive or connecting rod (15) or the like.

16. The device in accordance with at least one of the preceding claims, characterized in that the drive (12) is a hand crank, a crank mechanism or a motor, in particular an electrical motor.

## Revendications

1. Dispositif de renvoi en forme de T (11) pour un système de tiges, destiné en particulier à l'actionnement d'au moins un vasistas (18,23,25a), ledit dispositif comprenant trois éléments d'accouplement (2,3,4) aux mouvements liés, disposés en angle l'un par rapport à l'autre et pouvant de préférence être déplacés dans un même plan, un de ces éléments pouvant être relié à une commande (12), alors que les deux autres sont des éléments de prise de mouvement (2,3), dans lequel l'élément d'accouplement de commande (4) est en liaison d'entraînement avec chaque élément de prise de mouvement (2,3) au moyen respectivement d'un des raccords (6,7) disposés dans un boîtier du dispositif (1), un de ces raccords (7) étant conçu comme un élément flexible de renvoi, caractérisé en ce que les trois éléments d'accouplement (2,3,4) présentent une configuration identique, en ce que deux des éléments d'accouplement (2,4) sont reliés au moyen d'un des deux raccords (6) en étant démontables, que le boîtier du dispositif (1) présente une configuration en forme de T correspondant aux éléments d'accouplement disposés en angle les uns par rapport aux autres, de section transversale approximativement en forme de U, susceptible d'être couverte par un élément de protection (55) et en ce que le boîtier du dispositif (1) est équipé d'un élément de guidage (5), amovible entre position droite et gauche, formant une paroi de guidage courbe (44) pour l'élément flexible (7) de renvoi.

2. Dispositif selon la revendication 1, caractérisé en ce que un premier élément d'accouplement (4) est relié, au moyen d'un premier raccord (6), fixement mais en étant démontable des deux côtés, avec un deuxième élément d'accouplement (2) aligné avec le premier élément d'accouplement (4), et en ce que le premier élément d'accouplement (4) est, par l'intermédiaire du deuxième raccord flexible (7), en connexion d'entraînement avec un troisième élément d'accouplement (3) pouvant être déplacé transversalement aux deux autres éléments d'accouplement (2,4).

3. Dispositif selon au moins l'une des revendications précédentes, caractérisé en ce que l'élément de protection (55) est un profilé de section transversale en forme de U, lequel chevauche extérieurement par ses branches en forme de U, les branches en U de la pièce formant un T (50) au moins sur une longueur partielle, l'une des branches en forme de U de l'élément de protection (55) étant pourvue dans la zone de la pièce longitudinale formant un T (51) d'une découpe (56) correspondant à la section transversale de cette pièce.

4. Dispositif selon l'une des revendications 2 ou 3, caractérisé en ce que le premier et le troisième élément d'accouplement (4,3) sont chacun reliés fixement au deuxième raccord (7).

5. Dispositif selon au moins l'une des revendications précédentes, caractérisé en ce que le deuxième raccord (7) conçu comme un élément de renvoi flexible est un élément tel qu'une chaîne ou une lame transmettant des forces de poussée et de traction.

6. Dispositif selon au moins l'une des revendications précédentes, caractérisé en ce que le premier raccord (6) est un rail plat formant en particulier un guide longitudinal et disposé dans le boîtier du dispositif (1) à côté du compartiment placé en parallèle du deuxième raccord (7), ledit rail présentant des extrémités libres pliées en U (45,46) qui forment des demi accouplements pour chacun des éléments d'accouplement (2, respectivement 4).

7. Dispositif selon la revendication 6, caractérisé en ce que les demi accouplements (45,46) sont des fourches qui s'engrènent dans une rainure périphérique (35) de l'élément d'accouplement (2,4) correspondant.

8. Dispositif selon au moins l'une des revendications précédentes, caractérisé en ce que l'élément de guidage (5) est un rail plat (43) dont une des surfaces faisant face au deuxième raccord (7) forme une paroi (44) se composant d'une partie rectiligne et d'une partie en forme de courbe se raccordant directement à la première.

9. Dispositif selon la revendication 8, caractérisé en ce que dans la zone de la partie de paroi en forme de courbe se trouve une cheville d'ancrage (49) qui s'étend parallèlement à la paroi de guidage (44) et qui peut être déplacée dans son alésage contre une résistance due au frottement.

10. Dispositif selon la revendication 9, caractérisé en ce que la cheville d'ancrage (49), en fonction du montage du dispositif (1) sur un montant de fenêtre ou similaire, à droite ou à gauche, s'engrène dans un des deux alésages sur la traverse du U du rail en forme de U du boîtier du dispositif (1).

11. Dispositif selon au moins l'une des revendications 8 à 10, caractérisé en ce que sur l'extrémité de l'élément de guidage (5) dirigée vers l'extérieur se trouve un taquet (54) faisant saillie transversalement ou autre élément de ce type, qui en vue d'une disposition droite ou gauche s'engrène dans le sens axial au choix dans l'un des deux alésages opposés l'un à l'autre (52,53) sur l'extrémité libre de la pièce longitudinale en forme de T (51) du boîtier du dispositif (1).

12. Dispositif selon au moins l'une des revendications 8 à 11, caractérisé en ce que les éléments de commande (2 à 4) se composent au moins d'une tige (31) pourvue de la rainure périphérique (35) et de préférence de section transversale circulaire ainsi que d'une tête plus large (32) destinée à la réception d'une barre de connexion (par exemple 15) ou autre élément de ce type.

13. Dispositif selon la revendication 12, caractérisé en ce que la tête la plus large (32) est pourvue d'un alésage axial (33) et d'une vis de serrage (34) disposée transversalement à l'axe longitudinal de cet alésage.

14. Dispositif selon au moins l'une des revendications précédentes, caractérisé en ce que aux extrémités de l'élément de protection (5) sont raccordées des éléments de protection de prolongement (57,58) de section transversale identique, lesquels chevauchent de préférence également une barre de raccordement (par exemple 13,19) ou autre élément de ce type.

15. Dispositif selon au moins l'une des revendications précédentes, caractérisé en ce que même l'élément longitudinal en forme de T (51) du boîtier du dispositif (1) est chevauché par un élément de protection (59), en particulier de section transversale en forme de U, cet élément formant de préférence également un élément de protection pour une tige de commande ou de raccordement (15) ou autre élément de ce type.

16. Dispositif selon au moins l'une des revendications précédentes, caractérisé en ce que la commande (12) est un levier à main, un mécanisme à manivelle ou un moteur, en particulier un électromoteur.
